# EUROPÄISCHE PATENTSCHRIFT

(11) **EP 2 099 257 B1**
(45) Veröffentlichungstag und Bekanntmachung des Hinweises auf die Patenterteilung: **02.11.2016**
(21) Anmeldenummer: 09151979.3
(22) Anmeldetag: 03.02.2009
(51) Int. Cl.: H05B 3/74

(54) **Kochfeld**
Hotplate
Champ de cuisson

(30) Priorität: 03.03.2008 ES 200800494 U
(43) Veröffentlichungstag der Anmeldung: 09.09.2009
(73) Patentinhaber: BSH Hausgeräte GmbH, 81739 München (DE)
(72) Erfinder: Alonso Molina, Sara, 50014 Zaragoza (ES); Esteban Corton, Luis Antonio, 50007 Zaragoza (ES); Martin Muñoz, Adolfo, 50018 Zaragoza (ES)

(56) Entgegenhaltungen:
- EP-A1- 1 818 619

## Beschreibung

Die Erfindung liegt auf dem Gebiet der Kochfelder mit einer Abdeckplatte aus Glas, Glaskeramik oder Keramik, einem oberen Montageelement, das materialschlüssig mit einer Unterseite der Abdeckplatte verbunden ist, und mit einem Montagerahmen zum Stützen der Heizelemente und elektronischen Komponenten, wobei der Montagerahmen mit einer Befestigungskomponente zur Befestigung des Kochfelds in einem Hohlraum eines Herdunterbaus versehen ist, einer Komponente mit einem Stützwinkel zum Stützen des Kochfelds an einem Rand des Hohlraums und mit einem mittleren Bereich, der an den Montagerahmen des Kochfelds anschraubbar ist.

Es sind Kochfelder mit Abdeckplatten aus Glas oder Glaskeramik bekannt, bei denen Stützwinkel an einem Montagerahmen des Kochfelds befestigt sind, die zum Stützen des Kochfelds an einem Rand des Hohlraums angeschraubt sind. Besonders wenn der Montagerahmen aus ästhetischen Gründen einen Rand der Abdeckplatte nicht umgibt, sind mithilfe derartiger Stützwinkel Belastungen der Abdeckplatte abfangbar und kann eine materialschlüssige Verbindung zwischen der Abdeckplatte und dem Montagerahmen oder einem Gehäuse des Kochfelds entlastet oder gesichert sein. Mithilfe dieser Sicherung kann das Kochfeld über die Stützwinkel gestützt werden, und zwar besonders dann, wenn sich die materialschlüssige Verbindung aufgrund von Materialermüdungserscheinungen lösen sollte. Es ist erheblich, dass diese Stützwinkel zum Erhalten der Kochfeldausrichtung gut am Montagerahmen befestigt sind.

Solches Stand der Technik ist EP-A-1818619.

Die Erfindung basiert besonders auf der Aufgabe, die Einrichtung eines Kochfelds mit einem Befestigungselement zu vereinfachen, das zuverlässig am Rahmen des Kochfelds fixierbar ist.

Die Aufgabe wird mithilfe der Kennzeichen von Anspruch 1 gelöst, die ein Gebiet der Kochfelder mit einer Abdeckplatte aus Glas, Glaskeramik oder Keramik, einem oberen Montageelement, das materialschlüssig mit einer Unterseite der Abdeckplatte verbunden ist, und mit einem Montagerahmen zum Stützen der Heizelemente und elektronischen Komponenten, wobei der Montagerahmen mit einer Befestigungskomponente zur Befestigung des Kochfelds in einem Hohlraum eines Herdunterbaus versehen ist, einer Komponente mit einem Stützwinkel zum Stützen des Kochfelds an einem Rand des Hohlraums und mit einem mittleren Bereich, der an den Montagerahmen des Kochfelds anschraubbar ist, beschreiben, wobei der mittlere Bereich mindestens ein Einrastelement zur Herstellung einer Einrastverbindung mit dem Montagerahmen des Kochfelds und zum Verhindern einer Drehung der Komponente beim Anschrauben derselben an den Montagerahmen des Kochfelds aufweist.

Die Erfindung betrifft außerdem ein Kochfeld mit einer Abdeckplatte aus Glas, Glaskeramik oder Keramik, einem Montageelement, das materialschlüssig, besonders mittels Klebung, mit einer Unterseite der Abdeckplatte verbunden ist, und mit einem Montagerahmen zum Stützen der Heizelemente und elektronischen Komponenten des Kochfelds mit einer Befestigung des Kochfelds in einem Hohlraum eines Herdunterbaus, mittels einer Komponente mit einem Stützwinkel zum Stützen des Kochfelds an einem Rand des Hohlraums und Einrastelementen im Montagerahmen. Dadurch kann eine Komponentenvielfalt verringert sein, was zu einer Vereinfachung der Montage oder Fertigung des Kochfelds führt. Ebenso ist dadurch die falsche Einrichtung des Kochfelds am Rand der Küchenarbeitsplatte verhindert, die an ihrem Rand leicht hochstehen könnte, falls die Komponente bei ihrer Einrichtung gedreht ist. Derartige Montagerahmen bilden eine Grundstruktur des Kochfelds aus und tragen Heizelemente sowie elektronische Baugruppen zur Bedienung und Steuerung der Heizelemente des Kochfelds. Während die Komponente hauptsächlich auch ein Teil des Montagerahmens sein könnte, sind mittels einer Trennung des Montagerahmens und der Befestigungsvorrichtung eine erhöhte Flexibilität und ein erweitertes Anwendungsspektrum der Befestigungsvorrichtung erzielbar.

Der Montagerahmen weist ein Gewindeloch zur Aufnahme einer Schraube zur Schraubverbindung der Komponente mit dem Montagerahmen auf. Dadurch ist die Schraubverbindung in einem Rahmen mit Gewindeloch erleichtert.

Die Komponente weist zwei als Übergreifungen gestaltete Einrastelemente zur Herstellung der Einrastverbindung mit dem Montagerahmen auf, wodurch die Drehverhinderungsfunktion bei der Verbindung der Komponente mit dem Montagerahmen verstärkt ist. Wenn die Komponente mindestens ein Einrastelement zur Herstellung einer Einrastverbindung in einem Fenster des Montagerahmens des Kochfelds aufweist, ist eine einfache Befestigung herstellbar, die die Drehung der Komponente beim Anschrauben an den Montagerahmen verhindert. Insbesondere kann die Einrastverbindung, die durch das Einrastelement erzeugt ist, ohne Werkzeuge herstellbar sein. In einer besonders wirtschaftlichen und einfachen Gestaltung der Erfindung können die Einrastelemente als Greifer gestaltet sein, um sie zunächst in die Fenster des Rahmens einzurasten und dann anzuschrauben.

Der Stützwinkel ist an einem oberen Ende in einer Montagegestaltung des mittleren Bereichs im rechten Winkel abgeschrägt, damit das Kochfeld mit der Oberfläche des Herdunterbaus vollkommen bündig ist.

Die Komponente ist aus Stahlblech gefertigt und sehr wirtschaftlich mit einer robusten Fertigung der Komponente ausgestanzt.

Der Stützwinkel ist zum Erfassen eines Gehäuses des Kochfelds gestaltet, wenn sich eine materialschlüssige Verbindung zwischen dem Gehäuse und einer Abdeckplatte des Kochfelds löst, wodurch dem Gerät, das in dem Hohlraum des Herdunterbaus aufgehängt ist, eine permanente Einrichtungssicherheit verliehen ist.

Es ist außerdem vorgeschlagen, dass der mittlere Bereich der Komponente, der auf den Montagerahmen gerichtet ist, einen Vorsprung zur Erzeugung eines Hohlraums zwischen dem mittleren Bereich und einem Montagerahmen des Kochfelds aufweist. Der Hohlraum kann besonders zur Unterbringung eines materialschlüssig mit der Abdeckplatte des Kochfelds verbundenen Montageelements dienen, das im montierten Zustand des Kochfelds an den Montagerahmen angeschraubt sein kann.

Zur Vervollkommnung eines Kochfelds dieser Art ist vorgeschlagen, den Montagerahmen mit einer Befestigungsvorrichtung der vorstehend beschriebenen Art zu versehen. Die Befestigungsvorrichtung kann insbesondere verschiedene Komponenten der vorstehend beschriebenen Art aufweisen, beispielsweise vier Komponenten oder ein ganzes Mehrfaches derselben, sodass eine oder mehrere derartiger Komponenten symmetrisch auf jeder der vier Seiten des Montagerahmens vorgesehen sein können. Der Montagerahmen kann an den Positionen, die für die Befestigung einer Komponente der Befestigungsvorrichtung vorgesehen sind, Einrastelemente oder Verbindungsmittel wie Fenster für die Herstellung einer Verbindung mit der Komponente aufweisen.

Andere Vorteile sind aus der folgenden Beschreibung der Figuren zu entnehmen. In der Zeichnung sind Ausführungsbeispiele der Erfindung dargestellt. Die Zeichnung, die Beschreibung und die Ansprüche enthalten zahlreiche Kennzeichen in Kombination. Der Fachmann wird die Kennzeichen außerdem separat für vorteilhaft erachten, die Vorteile erkennen und die Kennzeichen in anderen angebrachten Kombinationen verbinden.

Es zeigen:
- Figur 1: ein Kochfeld mit einem Montagerahmen, einer Abdeckplatte und einer Befestigungskomponente zur Befestigung des Kochfelds in einem Hohlraum in einem Herdunterbau,
- Figur 2: einen Abschnitt des Kochfelds, einen Unterbau und die Befestigungskomponente von Figur 1, die einen Stützwinkel und ein Einrastelement aufweist,
- Figur 3: die Komponente von Figur 2 in einer perspektivischen Darstellung, und
- Figur 4: eine Komponente, die in einem Montagerahmen auf einem Herdunterbaurand eingerichtet ist.

Figur 1 zeigt schematisch ein Kochfeld 10 mit einer Abdeckplatte 44 aus Glaskeramik und einem unter der Abdeckplatte angeordneten Gehäuse, das insbesondere einen Montagerahmen 24 und ein Montageelement 48 aufweist. Das Montageelement 48 ist materialschlüssig mit einer Unterseite der Abdeckplatte 44 verklebt. Der Montagerahmen 24 bildet eine Struktur des Gehäuses aus, die die Heizelemente des Kochfelds 10 sowie die gesamte Steuer- und Schaltungselektronik für die Bedienung der Heizelemente unterbringt. Das Montageelement 48 ist derart an den Montagerahmen 24 angeschraubt, dass die Abdeckplatte 44 das Gehäuse nach oben abschließt.

Der Montagerahmen 24 ist rechteckig und auf jeder seiner vier Seiten mit einer Befestigungskomponente 18 versehen und im Unterbau in einem Federungselement 46 (Figur 2) gestützt. Die Komponenten 18 weisen besonders einen Stützwinkel 20 auf, der einen Rand 22 des Hohlraums 12 umgibt und zum Stützen des Kochfelds 10 in dem Hohlraum 12 dient, falls sich die Klebeverbindung zwischen dem Montageelement 48 und der Abdeckplatte 44 löst. Die Komponente 18 weist außerdem einen mittleren Bereich 3 auf, der mit einer Schraube 16 an den Montagerahmen 24 angeschraubt ist.

Figur 2 zeigt einen Abschnitt des Kochfelds 10 in einem montierten Zustand in dem Hohlraum 12 des Herdunterbaus 14.

Die Komponente 18 weist neben dem Stützwinkel 20, der den Rand 22 des Hohlraums 12 umgibt und zum Stützen des Kochfelds 10 in dem Hohlraum 12 dient, falls sich die Klebeverbindung zwischen dem Montageelement 48 und der Abdeckplatte 44 löst, eine Schraube 16 zur Schraubverbindung in einem Loch 32 des Montagerahmens 24 und ein Verankerungselement 26 auf, das in ein Fenster 34 in dem Montagerahmen eingeführt ist (Figur 4). In Figur 2 ist außerdem Klebemittel 50 dieser materialschlüssigen Verbindung schematisch dargestellt.

Ein Vorsprung 40 ist in den mittleren Bereich 30 der Komponente 18 eingegliedert, der im Gegensatz dazu vertikal verläuft, und dient zur Erzeugung eines Hohlraums 42 zwischen dem mittleren Bereich 30 und dem Montagerahmen 24 des Kochfelds 10. In den Hohlraum 42 ist ein Arm des Montageelements 48 einführbar, der vertikal verlaufen soll.

Sollte sich die materialschlüssige Verbindung zwischen dem Montageelement 48 und der Abdeckplatte 44 lösen, kann das Gehäuse des Kochfelds 10 nicht nach unten fallen, da es von dem Stützwinkel 20 erfasst ist. Das Federungselement 46 dient dazu, punktuelle Belastungen der Abdeckplatte 44 zu verhindern, die Beschädigungen hervorrufen könnten.

Figur 3 zeigt die Komponente 18 in einer detaillierten Darstellung. Die Komponente 18 ist als gebogenes Blechteil durch Ausstanzen aus einem Stahlbandmaterial gefertigt. Sie weist einen Stützwinkel 20 auf, der einen Winkel von 90° mit dem mittleren Bereich 30 ausbildet, wo sich die Öffnung 36 befindet, die die Schraube 16 von Figur 1 durchläuft. Von dem mittleren Bereich aus erstrecken sich seitlich zwei Einrastelemente 26, 28, die in zwei Fenster 34 eingeführt sind (Figur 4). Nur ein einzelnes Einrastelement im untersten Teil des Bereichs 30, das in ein Fenster 34 einrastet, wäre ebenfalls genügend.

Das Kochfeld ist in den Hohlraum 12 eingeführt und stützt sich auf den Unterbau 14, wie in Figur 4 dargestellt.

Figur 4 zeigt die Komponente 18, die am Montagerahmen 24 verankert ist, wo sich der Stützwinkel 20 am Rand 22 des Herdunterbaus 14 stützt, wodurch sich der Rahmen in der Nähe der Oberfläche des Rands 52 befindet. Die zwei Einrastelemente 26, 28 ragen aus jeweiligen Fenstern 34 des Montagerahmens 24 hervor und die Schraube 16 ist in das Loch 32 des Montagerahmens 24 eingeführt.

### Bezugszeichen

- 10: Kochfeld
- 12: Hohlraum
- 14: Herdunterbau
- 16: Schraube
- 18: Komponente
- 20: Stützwinkel
- 22: Rand
- 24: Montagerahmen
- 26: Einrastelement
- 28: Einrastelement
- 32: Loch
- 34: Fenster
- 36: Öffnung
- 30: mittlerer Bereich
- 40: Vorsprung
- 44: Abdeckplatte
- 46: Federungselement
- 48: Montageelement
- 50: Klebemittel
- 52: Randoberfläche

## Patentansprüche

1. Kochfeld (10) mit einer Abdeckplatte (44) aus Glas, Glaskeramik oder Keramik, einem oberen Montageelement (48), das materialschlüssig mit einer Unterseite der Abdeckplatte (44) verbunden ist, und mit einem Montagerahmen (24) zum Stützen der Heizelemente und elektronischen Komponenten, wobei der Montagerahmen (24) mit einer Befestigungskomponente zur Befestigung des Kochfelds (10) in einem Hohlraum (12) eines Herdunterbaus (14) versehen ist, einer Komponente (18) mit einem Stützwinkel (20) zum Stützen des Kochfelds (10) an einem Rand (22) des Hohlraums (12) und mit einem mittleren Bereich (30), der an den Montagerahmen (24) des Kochfelds (10) anschraubbar ist, **dadurch gekennzeichnet, dass** der mittlere Bereich (30) mindestens ein Einrastelement (26, 28) zur Herstellung einer Einrastverbindung mit dem Montagerahmen (24) des Kochfelds (10) und zum Verhindern einer Drehung der Komponente (18) beim Anschrauben derselben an den Montagerahmen (24) des Kochfelds (10) aufweist.

2. Kochfeld nach Anspruch 1, **dadurch gekennzeichnet, dass** der Montagerahmen (24) ein Gewindeloch (32) zur Aufnahme einer Schraube (16) zur Schraubverbindung der Komponente (18) mit dem Montagerahmen (24) aufweist.

3. Kochfeld nach einem der vorhergehenden Ansprüche, **dadurch gekennzeichnet, dass** die Komponente (18) zwei als Übergreifungen gestaltete Einrastelemente (26, 28) zur Herstellung der Einrastverbindung mit dem Montagerahmen (24) aufweist.

4. Kochfeld nach einem der vorhergehenden Ansprüche, **dadurch gekennzeichnet, dass** der Montagerahmen ein Fenster (34) zum Einrasten des Einrastelements (26, 28) aufweist.

5. Kochfeld nach einem der vorhergehenden Ansprüche, **dadurch gekennzeichnet, dass** der Stützwinkel (20) an einem oberen Ende in einer Montagegestaltung des mittleren Bereichs (30) im rechten Winkel abgeschrägt ist.

6. Kochfeld nach einem der vorhergehenden Ansprüche, **dadurch gekennzeichnet, dass** die Komponente (18) aus Stahlblech gefertigt ist.

7. Kochfeld nach Anspruch 6, **dadurch gekennzeichnet, dass** aus dem Material der Komponente (18) Material zur Fertigung des Einrastelements (28) im mittleren Bereich (30) ausgestanzt ist.

8. Kochfeld nach einem der vorhergehenden Ansprüche, **dadurch gekennzeichnet, dass** der Stützwinkel (20) zum Erfassen eines Gehäuses des Kochfelds (10) gestaltet ist, wenn sich eine materialschlüssige Verbindung zwischen dem Gehäuse und einer Abdeckplatte (44) des Kochfelds (10) löst.

## Claims

1. Hob (10) with a cover plate (44) made from glass, glass ceramics or ceramics. an upper assembly element (48), which is connected to an underside of the cover plate (44) with a material fit, and with an assembly frame (24) for supporting the heating element and electronic components, wherein the assembly frame (24) is provided with a fastening component for fastening the hob (10) in a hollow space (12) of a cooker substructure (14), a component (18) with a support bracket (20) for supporting the hob (10) on an edge (22) of the hollow space (12) and with a central region (30) which can be screwed onto the assembly frame (24) of the hob (10), **characterised in that** the central region (30) has at least one latching element (26, 28) for producing a latching connection with the assembly frame (24) of the hob (10) and for preventing a rotation of the component (18) when screwing the same onto the assembly frame (24) of the hob (10).

2. Hob according to claim 1, **characterised in that** the assembly frame (24) has a threaded hole (32) for receiving a screw (16) for the screw connection of the component (18) to the assembly frame (24).

3. Hob according to one of the preceding claims, **characterised in that** the component (18) has two latching elements (26, 28) shaped as overlaps for producing the latching connection to the assembly frame (24).

4. Hob according to one of the preceding claims, **characterised in that** the assembly frame has a window (34) for latching the latching element (26, 28).

5. Hob according to one of the preceding claims, **characterised in that** the support bracket (20) is slanted at a right angle at an upper end in an assembled shape of the central region (30).

6. Hob according to one of the preceding claims, **characterised in that** the component (18) is manufactured from sheet steel.

7. Hob according to claim 6, **characterised in that** material for manufacturing the latching element (28) is punched out from the material of the component (18) in the central region (30).

8. Hob according to one of the preceding claims, **characterised in that** the support bracket (20) is shaped to embrace a housing of the hob (10) when a material-fit connection between the housing and a cover plate (44) of the hob (10) disengages.

## Revendications

1. Plaque de cuisson (10) comprenant une plaque de recouvrement (44) en verre, vitrocéramique ou céramique, un élément de montage supérieur (48) qui est relié par adhérence de matériau à un côté inférieur de la plaque de recouvrement (44), et comprenant un cadre de montage (24) destiné à soutenir les éléments chauffants et les composants électroniques, le cadre de montage (24) étant muni d'un composant de fixation destiné à fixer la plaque de cuisson (10) dans un espace creux (12) d'une structure inférieure de cuisinière (14), d'un composant (18) comprenant une cornière de soutien (20) destinée à soutenir la plaque de cuisson (10) sur un bord (22) de l'espace creux (12) et muni d'une partie centrale (30) pouvant être vissée sur le cadre de montage (24) de la plaque de cuisson (10), **caractérisée en ce que** la partie centrale (30) présente au moins un élément d'enclenchement (26, 28) destiné à produire une liaison d'enclenchement avec le cadre de montage (24) de la plaque de cuisson (10) et à empêcher une rotation du composant (18) lors du vissage de celui-ci sur le cadre de montage (24) de la plaque de cuisson (10).

2. Plaque de cuisson selon la revendication 1, **caractérisée en ce que** le cadre de montage (24) présente un trou taraudé (32) destiné à loger une vis (16) pour le raccordement vissé du composant (18) avec le cadre de montage (24).

3. Plaque de cuisson selon l'une quelconque des revendications précédentes, **caractérisée en ce que** le composant (18) présente deux éléments d'enclenchement (26, 28) conçus en tant qu'éléments de prise supérieure, destinés à produire la liaison d'enclenchement avec le cadre de montage (24).

4. Plaque de cuisson selon l'une quelconque des revendications précédentes, **caractérisée en ce que** le cadre de montage présente une fenêtre (34) destinée à enclencher l'élément d'enclenchement (26, 28).

5. Plaque de cuisson selon l'une quelconque des revendications précédentes, **caractérisée en ce que** la cornière de soutien (20) est biseautée en angle droit sur une extrémité supérieure dans une conception de montage de la partie centrale (30).

6. Plaque de cuisson selon l'une quelconque des revendications précédentes, **caractérisée en ce que** le composant (18) est fabriqué en tôle d'acier.

7. Plaque de cuisson selon la revendication 6, **caractérisée en ce que** dans le matériau du composant (18) est découpé du matériau pour la fabrication de l'élément d'enclenchement (28) dans la partie centrale (30).

8. Plaque de cuisson selon l'une quelconque des revendications précédentes, **caractérisée en ce que** la cornière de soutien (20) est conçue pour saisir un boîtier de la plaque de cuisson (10) lorsqu'une liaison à adhérence de matériau se détache entre le boîtier et une plaque de recouvrement (44) de la plaque de cuisson (10).
